# EUROPÄISCHE PATENTSCHRIFT

(11) **EP 1 203 123 B1**
(45) Veröffentlichungstag und Bekanntmachung des Hinweises auf die Patenterteilung: **16.03.2005**
(21) Anmeldenummer: 00962294.5
(22) Anmeldetag: 04.08.2000
(51) Int. Cl.: E01B 25/00

(54) **FAHRWEG FÜR EIN SPURGEBUNDENES FAHRZEUG, INSBESONDERE EINE MAGNETSCHWEBEBAHN**
TRAVEL WAY FOR A GUIDED VEHICLE, ESPECIALLY A MAGNETIC LEVITATION RAILWAY
VOIE POUR VEHICULE GUIDE, EN PARTICULIER POUR TRAIN A SUSTENTATION MAGNETIQUE

(30) Priorität: 09.08.1999 EP 99115677
(43) Veröffentlichungstag der Anmeldung: 08.05.2002
(73) Patentinhaber: Max Bögl Bauunternehmung GmbH & Co. KG, 92301 Neumarkt (DE); CBP Guideway Systems GmbH, 80779 München (DE)
(72) Erfinder: REICHEL, Dieter, 92318 Neumarkt (DE); FEIX, Jürgen, 82110 Germering (DE)
(74) Vertreter: Bergmeier, Werner, Dipl.-Ing.
(86) Internationale Anmeldenummer: PCT/EP2000/007593
(87) Internationale Veröffentlichungsnummer: WO 2001/011143

(56) Entgegenhaltungen:
- DE-A- 4 115 936

## Beschreibung

Die vorliegende Erfindung betrifft eine Konsole, einen Fahrweg gemäß Oberbegriff der Ansprüche 1 und 14 sowie ein Verfahren zur Hersteltung einer Konsole gemäß Anspruch 20.

Gattungsgemäße Fahrwege werden meist als Hochbahnen ausgeführt Hochbahnen weisen üblicherweise im Abstand zueinander angeordnete Träger auf, zwischen denen den Fahrweg aufnehmende Platten angeordnet sind, die von Träger zu Träger reichen. Die Träger nehmen sowohl die statischen, als auch die dynamischen Kräfte auf und müssen deshalb zunächst der Größe der aufzunehmenden Lasten entsprechenden dimensioniert werden. Da die Träger in vielen Fällen, insbesondere bei Magnetschnellbahnen zudem noch Funktionsteile derselben aufnehmen, die funktionsbedingt nur geringe Lageabweichungen zulassen, ist es zur Einhaltung dieser retativ engen Toleranzen sehr schwierig, die Träger zusammen mit den Tragelementen für die Funktionsteile in einem Zug herzustellen.

Nachdem solche Bahnen zudem für eine relativ lange Betriebsdauer erstellt werden, ist es aufgrund der Schwind- und Kriechvorgänge, sowohl im Fundament, als auch im eigentlichen Bauwerk äußerst schwer, die relativ geringen Toleranzen für die gesamte Betriebsdauer einer Bahn einzuhalten oder zu gewährleisten.

Aus der EP 0 410 153 A1 ist eine Tragkonstruktion für den Fahrweg eines spürgebundenen Fahrzeugs bekannt Die erforderlichen Träger sind dabei je nach Ausführungsbeispiel entweder in Stahl- oder in Betonbauweise hergestellt. Ausrüstungsteile werden dabei lagegenau an dem Träger befestigt. Hierzu wird in dieser Anmeldung vorgeschlagen, daß an dem Träger Anschlußkörper angeordnet sind, die erste Anschlagflächen aufweisen. Diese ersten Anschlagflächen korrespondieren mit zweiten Anschlagflächen, die an mit dem Ausrüstungsteil verbundenen Traversen angeordnet sind. Nachdem die Ansätze mit den ersten Anschlagflächen an dem Träger befestigt wurden, werden diese ersten Anschlagflächen spanabhebend bearbeitet, so daß die geforderten Toleranzen für die Anbringung der Ausrüstungsteite beim Zusammenwirken mit der zweiten Anschlagfläche des Befestigungsmittels der Ausrüstungsteile eingehalten werden. Die Bearbeitung der Anschlagflächen soll dabei vorzugsweise in einer klimatisierten Fabrikhalle unter kontrollierten Bedingungen durchgeführt werden. Nachteilig bei dieser Verfahrensweise ist es, daß die Bearbeitung der Anschlagflächen hierdurch zwar möglicherweise richtig in Bezug auf den Träger erfolgt. Die Herstellung der toleranzgenauen Befestigungsmittel erscheint jedoch sehr aufwendig zu sein.

Aufgabe der vorliegenden Erfindung ist es daher, eins Möglichkeit zu schaffen, um beim Bau eines entsprechenden Fahrweges die geforderten Toleranzen nicht nur in Bezug auf den Träger, sondern in Bezug auf die komplette Fahrbahn einhalten zu können. Weiterhin sind Konsolen zu schaffen, die kostengünstig herzustellen sind und einen toleranzgerechten Anbau der Funktionsteile gewährleisten.

Die Aufgabe wird durch einen Fahrweg und ein Verfahren gemäß den Merkmalen der Patentansprüche 1, 14 und 20 gelöst.

Eine erfindungsgemäßer Fahrweg weist eine Konsole mit wenigstens, einem, vorzugsweise zwei Stegen auf, die an ihrem ersten Ende eine Fußplatte mit Bohrungen zur Verbindung mit dem Träger und an ihrem zweiten Ende eine im wesentlichen senkrecht zur Erstreckung der Stege angeordnete Aufnahme mit Bohrungen für die Befestigung des Anbauteiles aufweisen, wobei die Aufnahme eine Kopfplatte zur Bildung einer Anlagefläche für das Anbauteil ist. Es wird damit eine erfindungsgemäße Konsole geschaffen, welche besonders vorteilhaft für eine Bearbeitung der Verbindungsstelle zwischen Konsole und Anbauteil bzw. zwischen Träger und Anbauteil geeignet ist. Während bei bekannten Anordnungen die Träger für den Fahrweg mit den Tragelementen für die Funktionsteile einstückig ausgebildet sind und sich daher Lageveränderungen der Träger unmittelbar auf die Lage der Tragelemente für die Funktionsteile auswirken und somit nicht mehr korrigierbar sind, geht die Erfindung vom Gedanken einer Trennung der Träger für den Fahrweg von den Tragelementen für die Funktionsteile aus. Sie sieht eine zwischen diesen anzuordnende Konsole vor, welche mit den Tragelementen für die Funktionsteile und mit dem Träger für den Fahrweg verbindbar ist Wird die Konsole und/oder das Anbauteil aus wenigstens einem Walzprofil hergestellt, so kann auf sehr einfache und kostengünstige Weise die Konsole und/oder das Anbauteil hergestellt werden. Die bisher sehr aufwendige Herstellung der Konsole als Gußteil entfällt Darüber hinaus ergibt sich mit der vorliegenden Erfindung der Vorteil, daß Gefahren durch Zerstörung der Konsole wegen in dem Gußteil enthaltenen Lunkem nicht mehr zu befürchten sind. Die kostenintensiven Überprüfungen der Bauteile entfallen. somit auch. Außerdem können Walzprofile bei einer entsprechenden Konstruktion in für den Fahrbetrieb unkritischen Bereichen wesentlich elastischer als Gußteile gestaltet sein und somit in den Anbauteilen auftretende Wärmedehnungen weitaus besser kompensieren.

Um eine besonders hohe Stabilität der Konsole zu erreichen, ist vorgesehen, daß die Stege an ihrem ersten und/oder ihrem zweiten Ende miteinander verbunden sind. Die Verbindung schafft eine besondere Stabilität hinsichtlich mechanischer Beanspruchung der Stege, beispielsweise bei der Verbindung mit dem Anbauteil.

Die Verbindungsstelle zwischen Anbauteil und Konsole bzw. Träger besteht aus einer Aufnahme, die eine Anlagefläche für das Anbauteil bildet Diese Aufnahme ist eine Kopfplatte, welche an dem oder den Stegen befestigt ist.

Besonders vorteilhaft ist es, wenn an jedem Steg eine separate Kopfplatte angeordnet ist. Der Vorteil besteht insbesondere darin, daß bei Stößen der in Ihren Längen begrenzten Anbauteilen ein besserer Ausgleich bei der Ausrichtung erfolgen kann. Die separaten Anlagefläche der unterschiedlichen Kopfplatten können dabei auch unterschiedlich bearbeitet werden. Außerdem ist eine Längendehnung, welche durch Temperatureinflüsse auf die Anbauteile erfolgt, besser kompensierbar, wenn jeweils an einem Steg eine Kopfplatte angeordnet ist.

Weist die Kopfplatte Vorsprünge als Anlagefläche auf, so ist die Bearbeitung der Kopfplatte besonders einfach möglich. Die Anlagefläche ist dabei speziell für eine mechanische Bearbeitung gestaltet.

Als besonders vorteilhaft hat sich erwiesen, daß die Kopfplatte im wesentlichen rechtwinklig zum Steg angeordnet ist. Hierdurch wird eine besonders gute Krafteinleitung ermöglicht Außerdem ist die Bearbeitung einfach möglich. Auch die Montage der Anbauteile an der Kopfplatte bzw. der Konsole ist hierdurch erleichtert, da die Zugänglichkeit verbessert ist.

Als besonders vorteilhafte Formen für die Verbindung von Kopfplatte mit den Stegen haben sich L-, T-, Z oder U-förmige Gestaltungen herausgestellt Hierdurch ist eine besonders gute Anordnung der Anbauteile an der Kopfplatte bei gleichzeitiger guter Stabilität oder Ausgleichung von Temperatur-Längenänderungen möglich.

Zu einer besonders stabilen Befestigung der Anbauteile weist der Steg und/oder die Kopfplatte Bohrungen oder Gewinde zur Aufnahme von Befestigungsschrauben und/oder Querkraftbofzen auf. Mit Hilfe dieser Befestigungsschrauben und Querkraftbolzen ist eine zuverlässige Befestigung der Anbauteile an der Konsole ermöglicht.

Um eine spätere Bearbeitung sowohl spanend als auch auftragend zu ermöglichen, ist vorteilhafterweise vorgesehen, daß das Material der Stege und/oder der Kopfplatten spanbares und/oder schweißbares Metall, insbesondere Stahl ist.

Die Lösung, bei welcher der Abstand zweier Konsolen in Längsrichtung des Fahrweges im wesentlichen ein ganzzahliger Teil der Länge des Anbauteiles ist, bietet aufgrund ihres modularen Aufbaus den weiteren Vorteil, daß die Konsolen und auch die Tragelemente wahlweise vor und auch nach ihrem Anbau mechanisch bearbeitet und später zu instandsetzungszwecken leicht ausgetauscht werden können. Selbst hohe Toleranzanforderungen lassen sich hierdurch in allen Raumachsen relativ leicht erfüllen. Auch ermöglicht der modulare Aufbau neben exakter und kostengünstiger Fertigung einen einfachen Austausch von beispielsweise durch Unfälle beschädigte Tragelemente für die Funktionsteile.

Schließlich läßt sich die für die Funktionsebene geforderte Raumkurve durch entsprechende Gestaltung und/oder Bearbeitung der Konsolenposten günstig verwirklichen. Gradiente sind polygonal annäherbar. Besonders vorteilhaft ist es, wenn die Modullänge ein ganzzahliges Vielfaches eines Grundrasters beispielsweise einer Statorpaketlänge ist. Als vorteilhaft, hat sich bei einer Statorpakettänge von etwa 1m eine Modullänge von etwa 3m erwiesen. In dem Modul sind die verschiedenen Funküonsflächen des Anbauteiles zusammengefasst.

Um besonders große Lageveränderungen ausgleichen zu können, können unterschiedliche Konsolen vorgesehen sein, welche Stege mit unterschiedlicher Länge aufweisen. Hierdurch kann bei einem sehr großen Versatz des Trägers aus seiner Sollage eine vergrößerte Konsole eingesetzt werden, welche das Anbauteil schließlich in der gewünschten Position befestigt. Um eine besonders hohe Stabilität der Konsole zu erreichen, kann vorgesehen sein, daß die Stege an ihrem ersten und/oder ihrem zweiten Ende miteinander verbunden sind. Die Verbindung schafft eine besondere Stabilität hinsichtlich mechanischer Beanspruchung der Stege, beispielsweise bei der Verbindung mit dem Anbauteil.

Die Verbindungsstelle zwischen Anbauteil und Konsole bzw. Träger besteht aus einer Aufnahme, die eine Anlagefläche für das Anbauteil bildet. Diese Aufnahme ist insbesondere eine Kopfplatte, welche an dem oder den Stegen befestigt ist.

Besonders vorteilhaft ist es, wenn an jedem Steg eine separate Kopfplatte angeordnet ist. Der Vorteil besteht insbesondere darin, daß bei Stößen der in Ihren Längen begrenzten Anbauteilen ein besserer Ausgleich bei der Ausrichtung erfolgen kann. Die separaten Anlagefläche der unterschiedlichen Kopfplatten können dabei auch unterschiedlich bearbeitet werden. Außerdem ist eine Längendehnung, welche durch Temperatureinflüsse auf die Anbauteile erfolgt, besser kompensierbar, wenn jeweils an einem. Steg eine Kopfplatte angeordnet ist.

Während die einbetonierten Konsolen während der Herstellung des Trägers üblicherweise bereits eingebaut werden müssen, ist in einer alternativen Ausführung vorgesehen, daß die Konsole an dem Träger, insbesondere an einem in dem Träger angeordneten Zuganker angeschraubt ist. Der Zuganker kann dabei in dem Träger einbetoniert sein oder sich in einem Leerrohr befinden und damit jeweils zwei Konsolen beidseitig des Trägers mit mindestens einem Zuganker zu einer Baueinheit zusammenfassen. Hier wird eine besonders einfache Gestaltung erhalten, welche sowohl bei der Montage als auch bei einer evtl. erforderlichen Demontage sehr einfach zu handhaben ist. Als Zuganker eignet sich in diesem Fall insbesondere eine Gewindestange, welche quer durch den Träger von einer Konsole bis zur gegenüberliegenden Konsole reicht.

Sind die Stege an ihrem ersten Ende mit wenigstens einer Fußplatte versehen, so wird eine weitere Stabilität der Konsole erhalten. Die Fußplatte kann dabei entweder außerhalb des Trägers angeordnet sein und sich dabei an dem Träger abstützen. Sie kann aber auch in einer anderen Ausführungsform in den Träger einbetoniert sein und somit eine zusätzliche Verbindung zwischen Konsole und Träger schaffen.

Weist die Fußplatte Bohrungen, insbesondere Zentrierbohrungen zur Befestigung an dem Zuganker auf, so ist ein Anbau und ein Austausch der Konsole auf einfache Weise möglich. Durch die Zentrierbohrungen wird daber eine exakte Positionierung der Konsole erreicht.

Ist der Abstand zweier Konsolen in Längsrichtung des Fahrweges im wesentlichen ein ganzzahliger Teil der Länge des Anbauteiles, so wird in vorteilhafter Weise eine Konsole am Stoß zwischen zwei Anbauteilen angeordnet. Diese eine Konsole verbindet damit in zuverlässiger Weise die beiden Anbauteile mit dem Träger. Außerdem ist durch die Stegausführung der Konsole eine Längendehnung der Anbauteile, welche durch Temperatureinflüsse nicht vermeidbar ist, einfach zu kompensieren, ohne daß es zu Verspannungen in der Lagerung des Anbauteiles kommt. Besonders vorteilhaft ist es dabei, wenn das erste Anbauteil mit dem ersten Steg bzw. der ersten Kopfplatte und das zweite Anbauteil mit dem zweiten Steg bzw. der zweiten Kopfplatte verbunden ist. Die beiden Stege bzw. Kopfplatten können dann die Wärmedehnungen durch eine relative Bewegung zueinander ausgleichen.

Als Gestaltung für das Anbauteil hat sich ein im Querschnitt im wesentlichen kastenförmiges Bauteil mit integrierter Aufsetzfläche. Seitenführungsfläche und Statorbefestigung erwiesen. Hierdurch ist eine hohe Montagefreundlichkeit beim Anbau der Funktionsteile an die Konsole bzw. den Träger gewährleistet.

Gemäß dem erfinderischen Verfahren wird eine Anzahl von Konsolen dadurch hergestellt, daß durch Strangwalzen ein Walzprofilstrang mit im wesentlichen zumindest einem Teilquerschnitt der Konsole ausgebildet ist. und anschließend der Walzprofilstrang in Abständen der gewünschten Konsolenbreite zerlegt wird. Typischerweise erfolgt das Zerlegen durch Zersägen des Walzprofilstrangs, es können aber auch Verfahren wie das Schneidbrennen oder Laserschneiden verwendet werden. Die so hergestellten Konsolenstücke können noch nachbearbeitet werden, indem z.B. die Schnittkanten entgratet und die Schnittflächen geglättet werden.

Gegenüber der Herstellung der Konsolen mittels Guß, entstehen die Konsolen bei dem erfindungsgemäßen Verfahren ohne Einschlüsse, wie Lunker, und eine reproduzierbare, gleichbleibend hohe Qualität der Konsolen kann gewährleistet werden. Durch mehrfaches Walzen der Profilstränge läßt sich deren Qualität noch weiter erhöhen. Da aus den meterlangen Walzprofilsträngen eine Vielzahl von Konsolen abgetrennt werden, verringern sich die Herstellungskosten gegenüber der Einzelanfertigung von Konsolen mittels. Gießen.

Werden zwei oder mehr einzelne Walzprofilstränge, die unterschiedliche Querschnitte aufweisen können, durch Verschweißen miteinander verbunden, so kann ein zusammengesetzter Walzprofilstrang mit einem Querschnitt hergestellt werden, der mit den herkömmlichen Walzverfahren nicht oder nur unter unverhältnismäßig hohem Aufwand herstellbar wäre. Das Verschweißen der meterlangen Profilstränge miteinander kann durch eine kontinuierliche Schweißnaht erfolgen, die über die Länge des Profilstrangs eine gleichbleibende Qualität gewährleistet und eine Automatisierung des Schweißvorgangs begünstigt. Das Abtrennen des Walzprofilstranges in die einzelnen Konsolen geschieht vorteilhafterweise nach dem Zusammenfügen der einzelnen Teilquerschnitte zu dem Gesamt-Querschnitt.

Bei einer besonders vorteilhaften Ausgestaltung wird der zusammengesetzte Profilstrang aus zwei symmetrisch zusammengesetzten Walzprofilsträngen ausgebildet. Die beiden Walzprofilstränge können daher mit dem gleichen Walzwerkzeug hergestellt werden, was den Entwicklungsaufwand und den Herstellungsaufwand für die Walzprofile reduziert.

Stoßen die beiden Flächen zweier Walzprofile, die an diesen Flächen miteinander verbunden werden sollen, nicht flach aufeinander, sondern ist mindestens eine der Flächen winkelig auf die andere Fläche zulaufend, so kann beim Verschweißen der beiden Flächen die Schweißmasse über beide zu verbindenden Flächen verteilt werden. Dadurch erhöht sich die Belastbarkeit der Schweißverbindung zwischen den beiden Walzprofilen.

Weitere Vorteile und Ausführungen der Erfindung werden in den folgenden Figuren beschrieben. Es zeigt
- **Figur 1**: einen erfindungsgemäßen Fahrweg mit einer Magnetschwebebahn,
- **Figur 2**: einen Träger mit Konsolen,
- **Figur 3**: eine Querschnittsansicht einer ersten Ausführungsform eines Walzprofils,
- **Figur 4**: eine perspektivische Ansicht eines Walzprofilstrangs mit dem Querschnitt des Walzprofils von Figur 3
- **Figur 5**: eine Querschnittsansicht einer zweiten Ausführungsform eines Walzprofils,
- **Figur 6**: eine Querschnittsansicht eines verschweißten Profils aus zwei in Figur 5 dargestellten Profilen,
- **Figur 7**: eine perspektivische Ansicht eines verschweißten Profilstrangs mit dem Querschnitt des Profils von Figur 6,
- **Figur 8**: eine perspektivische Ansicht einer Konsole, die durch Absägen eines Teilstücks des Profilstrangs von Figur 7 erhalten wird,
- **Figur 9**: die Befestigung der Konsole mittels Gewindestäben,
- **Figur 10**: die Befestigung einer Konsole in Explosionsdarstellung,
- **Figur 11**: die befestigte Konsole gemäß Figur 10,
- **Figur 12**: perspektivische Ansicht eines Ausschnitts eines Trägers mit befestigten Konsolen,
- **Figur 13+14**: alternative Ausführungen der Konsole,
- **Figur 15**: perspektivische Darstellung einer Verbindung eines Anbauteils mit einer Konsole:

In Figur 1 ist eine Fahrbahn für eine Magnetschwebebahn 100 im Querschnitt dargestellt. Die Magnetschwebebahn 100 umgreift Anbauteile 3, welche seitlich an einem Träger 2 befestigt sind. Die Befestigung erfolgt mittels Konsolen 1, welche an dem Träger 2 angeordnet sind. Der Träger 2 ist ein Betonfertigteil, welches an der Baustelle auf Stützen 20 befestigt wird. Um den ordnungsgemäßen Betrieb der Magnetschwebebahn 100 zu gewährleisten, ist es wichtig, daß die Anbauteile 3 in einer definierten Position zueinander und in Bezug auf den Träger 2 angeordnet sind. Erst diese relativ exakte Anordnung der Anbauteile 3 macht den Betrieb der Magnetschwebebahn mit extrem hohen Geschwindigkeiten zuverlässig möglich. Die Anbauteile weisen dabei Aufsetzflächen, Seitenführungsflächen und Statorpakete bzw. deren Befestigungen auf, welche eine Führung der Magnetschwebebahn 100 sowie deren Antrieb ermöglichen.

In Figur 2 ist ein Ausschnitt eines Trägers 2 in perspektivischer Ansicht dargestellt. An dem Träger 2 ist eine Vielzahl von Konsolen 1 angeordnet. Der Träger 2 ist als Hohlträger ausgebildet, um eine besonders hohe Stabilität zu erlangen. Hierdurch sind sehr große Spannweiten zu erzielen, wodurch die Herstellkosten eines dementsprechenden Fahrweges verringert werden können. Im Bereich des oberen Gurtes des Trägers 2 sind jeweils an dessen Ende die Konsolen 1 angeordnet. Sie sind in einem Abstand L voneinander in Längsrichtung des Trägers beabstandet. Der Abstand L ist vorteilhafterweise so gewählt, daß er ein ganzzahliger Teil der Länge eines Anbauteils 3 ist. Hierdurch wird sichergestellt, daß die Anbauteile, welche wesentlich kürzer als die Träger 2 sind, stets im Bereich einer Konsole 1 gestoßen werden. Hierdurch ist eine exakte Verbindung und Zuordnung ohne zusätzlicher erforderlicher Bauteile möglich. Dies erleichtert den kostengünstigen Bau des Fahrweges, da keine separaten Verbindungsmittel für die Anbauteile 3 untereinander erforderlich sind.

Der obere Gurt des Trägers 2 weist eine Breite x auf, welche geringer ist als die Breite y der Außenflächen der Konsolen. An den Außenflächen der Konsolen 1 werden die Anbauteile 3 angebracht. Dementsprechend ist das Maß y wichtig für das geforderte Maß zur Anordnung der Anbauteile 3. Durch eine Veränderung des Maßes y wird der horizontale Abstand der Anbauteile 3 verändert, der für die genaue Führung des Magnetschwebefahrzeuges sehr wichtig ist.

Bei der Herstellung der Konsole 1 wurde die Kopfplatte 4 mit einem Übermaß auf der Seite des später zu montierenden Anbauteils (Fig. 1) angefertigt. Dieses wird nach der Montage der Konsole 1 an der Stirnfläche des Trägers 2 zum Ausgleich von Fertigungstoleranzen des Trägers 2 in Fahrbahnquerrichtung abgefräst, um bei der anschließenden Befestigung des Anbauteils 3 an der Kopfplatte 4 die Maßhaltigkeit der Fahrwegbreite sicherzustellen.

Herkömmlicherweise wird zur Montage des Anbauteils 3 am Träger 2 eine Konsole 1 verwendet, die als Einzelteil gegossen wird. Dabei besteht jedoch das Problem, daß das Gußteil Einschlüsse aufweisen kann, wie z.B. Lunker, und die Gußteile geröntgt werden müssen, um die notwendige Qualität. zu gewährleisten.

Zur Verbesserung der Qualität wird daher ein Verfahren vorgeschlagen, bei dem die Konsolenelemente aus einem Walzprofil hergestellt werden. Zwei Walzprofilstränge in der üblichen Länge von z.B. 8 bis 16 m werden hergestellt und anschließend miteinander verschweißt. Der zusammengesetzte Walzprofilstrang wird in Stücke gleicher Länge zerteilt, so daß die einzelnen Konsolenelemente erzeugt werden. Dabei ist die Herstellung der Konsolen auf diese Weise gegenüber den Gußteilen günstiger und es läßt sich eine höhere Qualität erzielen.

Figur 3 zeigt in der oberen, schraffierten Darstellung das ungefähr h-förmige Querschnittsprofil eines Walzprofils 21. Zur Herstellung des endgültigen Querschnitts der Konsole 1 wird spiegelsymmetrisch zu dem Walzprofil 21 ein zweites Walzprofil 21' vorgesehen und mit dem ersten Walzprofil 21 verschweißt. Die Breite b der Konsole 1 zwischen der Fläche der Konsole 1, die auf dem Träger 2 aufliegt, und der Fläche der Konsole 1, auf der das Anbauteil 4 aufliegt, beim Walzen des Profils mit einem Übermaß ü ausgebildet wird, so daß die Konsole 1 auf das gewünschte Maß beispielsweise mittels Fräsen nachbearbeitet werden kann.

In Figur 4 ist ein einzelner Walzprofilstrang 21 in perspektivischer Ansicht dargestellt. Aus der Ansicht ist ersichtlich, daß die Länge des Walzprofils 21 ein Vielfaches der Höhe h der in Fig. 8 dargestellten Konsole 1 beträgt.

Statt eines stumpfen Stoßes 22, 22' an der Verbindungsstelle der beiden Walzprofile 21, 21' kann auch ein in Figur 5 dargestellter winkeliger Stoß 23, 23' verwendet werden. Figur 4A zeigt die x-förmige Schweißnaht 25 an der Verbindungsstelle der beiden ursprünglich sich gegenüberliegenden ungefähr h-förmigen Walzprofile 21, 21', die an dem spitzen Stoß 23, 23' des in Figur 5 dargestellten Walzprofils miteinander verschweißt wurden.

Wie in Figur 6 mittels der schwarzen Fläche dargestellt ist, erstreckt sich die Tiefe der Schweißverbindung über die gesamte Stärke des Schenkels der Walzprofile 21, 21'. Dadurch wird eine hohe Stabilität der Schweißverbindung 25 erreicht.

Wie in Figur 7 dargestellt, verläuft die Schweißnaht über die gesamte Länge der einzelnen Walzprofilstränge 21, 21'. Daher kann die Verschweißung durchgängig über die gesamte Länge der beiden Walzprofilstränge 21; 21' bei gleichbleibender Qualität erfolgen.

Nach dem Verschweißen der Walzprofilstränge 21, 21' über deren gesamte Länge wird der entstandene, zusammengesetzte Profilstrang 24 auf die gewünschte Höhe h der Konsolen 1 abgelängt und nachbearbeitet. Folglich lassen sich aus zwei Walzprofilsträngen 21, 21' bzw. einem Profilstrang 24 eine Vielzahl Konsolen 1 herstellen, so daß eine gleichbleibende, hohe Qualität bei günstigen Herstellungskosten gewährleistet wird.

Nach der Montage des Anbauteils 3 an den Kopfplatten 4 der Konsole 1, wirkt die Belastung durch die Magnetschwebebahn beim Überfahren der Fahrbahn im Konsolenbereich über das Anbauteil 3 mit dem Statorpaket in vertikale Richtung auf die Kopfplatten 4. Durch die vertikale Belastung der Kopfplatten 4 wird ein Drehmoment auf die Fußplatte 18 ausgeübt. Durch die beiden Spannstäbe 10', die die Anlagefläche der Fußplatte 18 auf die Seitenfläche des Trägers 2 drücken, wird das Drehmoment in eine Kraftkomponente senkrecht zum Träger 2 und parallel zum Träger 2 in vertikale Richtung aufgeteilt. Dadurch wird eine Verwindung der Fußplatte 18 im Bereich zwischen den Stegen, die die Fußplatte 18 mit den Kopfplatten 4 verbinden, weitgehend vermieden, so daß auf die vertikal zwischen den Stegen verlaufende Schweißnaht 25 keine Belastung ausgeübt wird. Daher ist die Schweißnaht 25 eine unkritische Komponente in Bezug auf die Gesamtbelastbarkeit der Befestigungsvorrichtung.

Bei dem Ausführungsbeispiel der Figur 9 ist die Konsole 1 mittels durch den oberen Gurt des Trägers 2 durchgehenden Zugstäben 10 und 11 befestigt. Die Zugstäbe 10 und 11 sind Gewindestäbe aus Stahl, welche die Konsole 1 sowie die mit ihr korrespondierende, dem Träger 2 gegenüberliegende Konsole 1 miteinander verbinden. In dem Träger 2 können hierfür nicht dargestellte Leerrohre einbetoniert sein, durch welche die Gewindestäbe 10 und 11 hindurchgesteckt und anschließend die Konsolen 1 miteinander verschraubt werden. Es können Anschlagplatten 19 an der Seitenwand 9 des Trägers 2 einbetoniert sein, um ein gutes Abstützen der Konsole 1 an dem Träger 2 zu gewährleisten. Zum Einstellen können zwischen der Anschlagplatte 19 und der Konsole 1 Distanzstücke eingelegt werden.

Figur 10 zeigt einen Ausschnitt eines Trägers 2. Aus der Seitenwand 9 stehen Zuganker 10' hervor. Auf die Zuganker 10' wird die Konsole 1 mit ihrer Fußplatte 18 aufgesteckt. In der Fußplatte 18 sind Zentrierbohrungen 27 angeordnet, welche mit Zentriermuttern 28 korrespondieren. In montiertem Zustand wird, gemäß Figur 11, die Konsole 1 an die Seitenwand 9 fest angeschraubt. Durch die Zentrierung der Mutter 28 in der Bohrung 27 wird eine feste Verbindung der Konsole 1 mit dem Träger 2 geschaffen.

Die Wandstärke der Fußplatte 18 ist an der Stelle der Schweißnaht reduziert. Dadurch wird ein schnelleres und zuverlässigeres Schweißen der aus Walzprofilen hergestellten Konsole 1 ermöglicht.

In einem Ausführungsbeispiel gemäß Figur 12 ist an einem Träger 2 jeweils eine Konsole 1 beidseitig des oberen Gurtes des Trägers 2 angeordnet. Die Zugstäbe 10' verbinden die beiden Konsolen 1 miteinander. Die Konsolen 1 werden an den Zugstäben 10' befestigt, indem eine Mutter auf den als Gewindestab ausgebildeten Zugstab 10' aufgeschraubt wird. Die Konsolen 1 werden somit an den oberen Gurt des Trägers 2 angepreßt und miteinander verspannt. Die Konsole 1 weist dabei eine Fußplatte 18 auf, welche die Stege 5, 6 miteinander verbindet und außerdem Bohrungen beinhaltet zur Aufnahme der Zuganker 10' und der entsprechenden Muttern zum Verschrauben der Konsole 1.

Die Zuganker 10' verlaufen vorzugsweise zwischen Ebenen, in welchen Bewehrungseisen 40 verlegt sind. Hierdurch wird eine besonders hohe Festigkeit erzielt. Alternativ kann hierfür auch Faserbeton verwendet werden, um auch in Randbereichen eine hohe Festigkeit des Trägers 2 zu erlangen.

In Figur 13 ist ein weiteres Ausführungsbeispiel einer Konsole 1 dargestellt. Die Ausführung entspricht weitgehend der Konsole 1 gemäß Figur 12. Die Stege 5, 6 sind jedoch näher aneinander angeordnet. Die Kopfplatten 4 sind voneinander weggerichtet. Diese Ausführung hat u.a. den Vorteil, daß sie eine leichtere Zugänglichkeit zu den Befestigungselementen der Anbauteile 3 haben. Die Schrauben, welche durch die Bohrungen 15 hindurchgeführt werden, sind von außen leichter zugänglich und somit auch mit Werkzeugmaschinen leichter zu bedienen. Die Kopfplatten 4 sind in diesem Ausführungsbeispiel unsymmetrisch ausgeführt.

In der Fußplatte 18 sind Zentrierbohrungen 27 angeordnet. Durch das Zusammenwirken mit Zentriermuttern zum Befestigen an den Zugstäben 10' gemäß Figur 12 wird somit eine sehr exakte Positionierung der Konsole 1 an dem Träger 2 erzielt. Darüber hinaus wird eine hohe Festigkeit der Schraubverbindung erreicht.

In Figur 14 ist ein weiteres Ausführungsbeispiel einer Konsole 1 dargestellt. Hierbei ist lediglich ein einziger Steg 5" an der Fußplatte 18 befestigt. An dem Steg 5" ist an seinem anderen Ende eine einzige Kopfplatte 4" angeordnet, welche Bohrungen 15 und 17 für ein Anbauteil 3 aufweist. In manchen Ausführungen ist diese Gestaltung der Konsole 1 ausreichend, auch wenn im allgemeinen die Ausführung mit zwei Stegen und zwei Kopfplatten als derzeit vorteilhafteste Ausführung betrachtet wird.

In Figur 15 ist in perspektivischer Ansicht ein Ausschnitt eines Trägers 2 mit mehreren Konsolen 1 dargestellt. Ein Anbauteil 3 ist an Konsolen 1 befestigt. Aus dieser Darstellung ist ersichtlich, daß das Ende des Anbauteils 3 an einer Kopfplatte einer Konsole 1 endet. Das noch nicht angebaute folgende Anbauteil wird auf die zweite Kopfplatte der Konsole 1 aufgeschraubt. Durch die geschlitzte Bauweise der Kopfplatte 4 wird somit eine Längenausdehnung der Anbauteile in begrenztem Maße zugelassen. Unter dem Anbauteil 3 ist ein Statorpaket 50 angeordnet. In einer erfinderischen Ausführung ist die Länge des Statorpaketes 50 ein ganzzahliger Teil des Anbauteiles 3.

Die vorliegende Erfindung ist nicht auf die dargestellten Ausführungsbeispiele beschränkt. Insbesondere Kombinationen der einzelnen Merkmale sind jederzeit ohne den Rahmen der Erfindung zu verlassen möglich. Auch verschiedene Stoßarten bei der Verbindung einzelner Teilquerschnitte miteinander sind bei der vorliegenden Erfindung möglich.

## Patentansprüche

1. Konsole eines Fahrweges für ein spurgebundenes Fahrzeug, insbesondere eine Magnetschwebebahn, zur Verbindung eines Trägers (2) mit wenigstens einem an dem Träger (2) mittels der Konsole (1) befestigten Anbauteil (3) bzw. Funktionsteil zum Tragen und/oder Führen des Fahrzeuges, **dadurch gekennzeichnet, daß** die Konsole (1) wenigstens einen, vorzugsweise zwei Stege (5,6) aufweist, die an ihrem ersten Ende eine Fußplatte mit Bohrungen (27) zur Verbindung mit dem Träger (2) und an ihrem zweiten Ende eine im wesentlichen senkrecht zur Erstreckung der Stege (5,6) angeordnete, von dem Träger beabstandete Aufnahme mit Bohrungen (15, 17) zum Anschrauben des Anbauteiles (3) aufweisen, und daß die Aufnahme eine Kopfplatte (4) zur Bildung einer Anlagefläche für das Anbauteil (3) ist.

2. Konsole nach dem vorherigen Anspruch, **dadurch gekennzeichnet daß** die Konsole (1) aus wenigstens einem Walzprofil hergestellt ist.

3. Konsole nach einem der vorherigen Ansprüche, **dadurch gekennzeichnet, daß** die Konsole (1) aus mehreren Walzprofilen (21,21') hergestellt ist, die miteinander verschweißt sind.

4. Konsole nach einem der vorherigen Ansprüche, **dadurch gekennzeichnet, daß** die Stege (5,6) an ihrem ersten und/oder ihrem zweiten Ende miteinander verbunden sind.

5. Konsole nach einem der vorherigen Ansprüche, **dadurch gekennzeichnet. daß** die Wandstärke der Walzprofile (21,21') im Bereich der späteren Schweißstelle im Vergleich zur übrigen Wandstärke verringert ist.

6. Konsole nach einem der vorherigen Ansprüche, **dadurch gekennzeichnet, daß** an jedem Steg (5,6) eine im wesentlichen rechtwinkelig zum Steg (5,6) angeordnete Kopfplatte (4) angeordnet ist.

7. Konsole nach einem der vorherigen Ansprüche, **dadurch gekennzeichnet, daß** die Kopfplatte (4) Vorsprünge (14) als Anlagefläche aufweist.

8. Konsole nach einem der vorherigen Ansprüche, **dadurch gekennzeichnet, daß** die Kopfplatte (4) L-, T-, Z- oder U-förmig an dem Steg (5,6) bzw. den Stegen (5,6) angeordnet ist.

9. Konsole nach einem der vorherigen Ansprüche, **dadurch gekennzeichnet, daß** der Steg (5,6) und/oder die Kopfplatte (4) Bohrungen oder Gewinde zur Aufnahme von Befestigungsschrauben und/oder Querkraftbolzen für die Anbauteile (3) aufweist.

10. Konsole nach einem der vorherigen Ansprüche, **dadurch gekennzeichnet, daß** das Material der Stege (5,6) und/oder der Kopfplatte(n) (4) spanend bearbeitbares und/oder schweißbares Metall, insbesondere Stahl ist.

11. Konsole nach einem der vorherigen Ansprüche, **dadurch gekennzeichnet, daß** die Konsole (1) an dem Träger (2), insbesondere an einem in dem Träger (2) angeordneten Zuganker (10,11) befestigt, insbesondere angeschraubt oder angespannt ist.

12. Konsole nach einem der vorherigen Ansprüche, **dadurch gekennzeichnet, daß** die Stege (5,6) an ihrem ersten Ende mit wenigstens einer Fußplatte (18) versehen sind.

13. Konsole nach einem der vorherigen Ansprüche, **dadurch gekennzeichnet, daß** die Fußplatte (18) Bohrungen, insbesondere Zentrierbohrungen zur Befestigung mit einem Zuganker (10,11) aufweist.

14. Fahrweg für ein spurgebundenes Fahrzeug, insbesondere eine Magnetschwebebahn, zur Verbindung eines Trägers (2) mit wenigstens einem an dem Träger (2) mittels einer Konsole (1) befestigten Anbauteil (3) bzw. Funktionsteil zum Tragen und/oder Führen des Fahrzeuges, **dadurch gekennzeichnet, daß** die Konsole (1) wenigstens einen, vorzugsweise zwei Stege (5,6) aufweist, die an ihrem ersten Ende mit dem Träger (2) verbunden sind und an ihrem zweiten Ende eine im wesentlichen senkrecht zur Erstreckung der Stege (5,6) angeordnete, von dem Träger beabstandete, Aufnahme zum Anschrauben des Anbauteiles (3) aufweisen, daß die Aufnahme eine Kopfplatte (4) zur Bildung einer Anlagefläche für das Anbauteil (3) ist, daß eine Vielzahl von Anbauteilen hintereinander an dem Fahrweg angeordnet sind, und daß der Abstand zweier Konsolen (1) in Längsrichtung des Fahrweges im wesentlichen ein ganzzahliger Teil der Länge eines der Anbauteile (3) ist.

15. Fahrweg nach dem vorherigen Anspruch, **dadurch gekennzeichnet, daß** die Konsole (1) aus wenigstens einem Walzprofil hergestellt ist.

16. Fahrweg nach einem der vorherigen Ansprüche, **dadurch gekennzeichnet, daß** die Konsole (1), insbesondere eine Fußplatte (18) der Konsole (1) in den Träger (2) einbetoniert ist.

17. Fahrweg nach einem der vorherigen Ansprüche, **dadurch gekennzeichnet, daß** am Stoß zweier Anbauteile (3) eine einzige Konsole (1) diese zwei Anbauteile (3) mit dein Träger (2) verbindet, wobei das erste Anbauteil (3) mit dem ersten Steg (5,6) bzw. der ersten Kopfplatte (4) und das zweite Anbauteil (3) mit dem zweiten Steg (5,6) bzw. der zweiten Kopfplatte (4) verbunden ist.

18. Fahrweg nach einem der vorherigen Ansprüche, **dadurch gekennzeichnet, daß** das Anbauteil (3) ein im Querschnitt im wesentlichen kastenförmiges Bauteil mit integrierter Absetzfläche (24), Seftenführungsfläche (25) und Stator-Befestigung ist.

19. Fahrweg nach einem der vorherigen Ansprüche, **dadurch gekennzeichnet, daß** die Konsole (1) an einem aus Faserbeton hergestellten Träger (2) angeordnet ist.

20. Verfahren zur Herstellung von Konsolen (1) nach einem der Ansprüche 1 bis 13 zur Befestigung eines Anbauteils (3) am Träger (2) eines spurgebundenen Fahrzeugs mit den Schritten:
- Herstellung eines Walzprofilstrangs (24), insbesondere durch Warmwalzen eines Metallrohlings, wobei der Querschnitt des Walzprofilstrangs (24) im wesentlichen zumindest einem Teil-Querschnitt der Konsole (1) entspricht, und
- Zerlegen des Walzprofilstrangs (24) in Teilabschnitte, wobei die Länge jedes Teilabschnitts der Höhe (h) der Konsole (1) entspricht.

21. Verfahren nach dem vorherigen Anspruch, **dadurch gekennzeichnet, daß** der Walzprofilstrang (24) doppelt gewalzt ist.

22. Verfahren nach einem der vorherigen Ansprüche, **dadurch gekennzeichnet, daß** nach dem Ablängen der entsprechenden Teilabschnitte ein oder mehrere Löcher (15, 16) in eine Bodenplatte (14) der Konsole (1) zur Befestigung der Konsole (1) am Träger (2) gebohrt werden.

23. Verfahren nach einem der vorherigen Ansprüche, **dadurch gekennzeichnet, daß** der Profilstrang (24) durch Verschweißen von mindestens zwei einzelnen Walzprofilsträngen (21, 21') zusammengesetzt wird, und daß dieses Verschweißen insbesondere vor dem Zerlegen des Walzprofilstranges (24) in Teilabschnitte erfolgt.

24. Verfahren nach einem der vorherigen Ansprüche, **dadurch gekennzeichnet, daß** der zusammengesetzte Profilstrang (24) aus zwei symmetrisch aneinanderstoßenden Walzprofilsträngen (21, 21') zusammengesetzt wird.

25. Verfahren nach einem der vorherigen Ansprüche, **dadurch gekennzeichnet, daß** die Walzprofilstränge (21, 21') im wesentlichen h-förmig sind.

26. Verfahren nach einem der vorherigen Ansprüche, **dadurch gekennzeichnet, daß** zumindest eine der beiden Flächen (23), die durch eine Schweißnaht (25) miteinander verbunden werden, vor dem Verschweißen in Richtung der gegenüberstehenden Fläche (23, 23') winkelig, insbesondere stumpfwinkelig zulaufend ausgebildet ist, so daß beim Verschweißen mindestens eine keilförmige Schweißnaht (25) entsteht.

27. Verfahren nach einem der vorherigen Ansprüche, **dadurch gekennzeichnet, daß** die Schweißnaht (25) in eine Richtung der Konsole (1) verläuft, in der nach der Befestigung der Konsole (1) am Fahrwegkörper (2) und der Montage des Anbauteils (4) an der Konsole (1) nur eine geringe Belastung auftritt.

28. Verfahren nach einem der vorherigen Ansprüche, **dadurch gekennzeichnet, daß** die Breite (b) der Konsole (1) zwischen der Fläche der Konsole (1), die auf dem Träger (2) aufliegt, und der Fläche der Konsole (1), auf der das Anbauteil (4) aufliegt, beim Walzen des Profils mit einem Übermaß (ü) ausgebildet wird, so daß die Konsole (1) auf das gewünschte Maß nachbearbeitet werden kann.

29. Verfahren nach einem der vorherigen Ansprüche, **dadurch gekennzeichnet, daß** die Verbindungsstelle an der Konsole (1) vor und/oder nach dem Anbau an den Träger (2) mechanisch bearbeitet wird.

30. Verfahren nach einem der vorherigen Ansprüche, **dadurch gekennzeichnet daß** das Material spanend, insbesondere durch Fräsen oder Bohren, abgetragen wird.

## Claims

1. Console of a travelway for a railborne vehicle, in particular a magnetic levitation train, to connect a girder (2) with at least one add-on part (3) respectively functional part attached to the girder (2) by means of the console (1) to support and/or guide the vehicle, **characterized in that** the console (1) has at least one, preferably two ridges (5, 6) being provided at its first end with a foot plate that has bores (27) for connection to the girder (2)and at its second end with a receptacle that has bores (15, 17) for the screwing on of the add-on part (3), that receptacle being arranged essentially perpendicular to the extension of the ridges (5, 6) and at a distance of the girder and **in that** the receptacle is a head plate (4) to constitute a contact surface for the add-on part (3).

2. Console as in the preceding claim, **characterized in that** the console (1) is made from at least one roller-extruded profile.

3. Console as in one of the preceding claims, **characterized in that** the console (1) is made of several roller-extruded profiles (21, 21') that are welded to each other.

4. Console as in one of the preceding claims, **characterized in that** the ridges (5, 6) are connected to each other at their first and/or at their second end.

5. Console as in one of the preceding claims, **characterized in that** the wall thickness of the roller-extruded profiles (21, 21') is reduced from that of the overall wall thickness in the area of the subsequent weldment.

6. Console as in one of the preceding claims, **characterized in that** a head plate (4) that is essentially at a right angle relative to the ridge (5, 6) is provided at every ridge (5, 6)

7. Console as in one of the preceding claims, **characterized in that** the head plate (4) is provided with projections (14) to serve as contact surface.

8. Console as in one of the preceding claims, **characterized in that** the head plate (4) is L, T, Z or U-shaped and is installed on the ridge or ridges (5, 6)

9. Console as in one of the preceding claims, **characterized in that** the ridge (5, 6) and/or the head plate (4) are provided with bores or threads to receive fastening screws and/or transversal power bolts for the add-on part (3).

10. Console as in one of the preceding claims, **characterized in that** the material of the ridges (5, 6) and/or of the head plate(s) (4) is a metal, in particular steel that can be machined down and/or can be welded.

11. Console as in one of the preceding claims, **characterized in that** the console (1) is attached, in particular screwed or clamped to the girder (2), in particular to a bracing anchor (10, 11) provided in the girder (2).

12. Console as in one of the preceding claims, **characterized in that** the ridges (5, 6) are provided at their first end with at least one footplate (18).

13. Console as in one of the preceding claims, **characterized in that** the footplate (18) is provided with bores, in particular centering bores for attachment by means of a bracing anchor (10, 11).

14. Travel way for a railborne vehicle, in particular a magnetic levitation train, for the connection of a girder (2) to at least one add-on part (3) respectively functional part attached to the girder (2) by means of a console (1) to support and/or guide the vehicle, **characterized in that** the console (1) has at least one, preferably two ridges (5, 6) connected at their first end to the girder (2) and **in that** a receptacle for the screwing on of the add-on part (3) that is essentially perpendicular to the extension of the ridges (5, 6) and is at a distance of the girder is provided at its second end and **in that** the receptacle is a head plate (4) to constitute a contact surface for the add-on part (3), **in that** a plurality of add-on parts are placed one after the other on the travel way and **in that** the distance between two consoles (1) in the longitudinal direction of the travel way is essentially an integral fraction of the length of one of the add-on parts (3).

15. Travel way as in the preceding claim, **characterized in that** the console (1) consists of at least one roller-extruded profile.

16. Travel way as in one of the preceding claims, **characterized in that** the console (1), in particular a footplate (18) of the console (1) is imbedded in the concrete of the girder (2)

17. Travel way as in one of the preceding claims, **characterized in that** at the stope end of two add-on parts (3) one single console (1) connects these two add-on parts (3) to the girder (2), whereby the first add-on part (3) is connected to the first ridge (5, 6) or with the first head plate (4) and the second add-on part (3) with the second ridge (5, 6) of the second head plate (4).

18. Travel way as in one of the preceding claims, **characterized in that** the add-on part (3) is essentially a box-shaped component in its cross-section with integrated connecting surface (24), lateral guiding surface (25) and stator attachment.

19. Travel way as in one of the preceding claims, **characterized in that** the console (1) is installed on a girder (2) made of fiber concrete.

20. Method for the production of consoles (1) according one of the claims 1 to 13 for the attachment of an add-on part (3) to the girder 2 of a railborne vehicle comprising the following steps:
- Production of a roller-extruded profile (24), in particular by hot-rolling a metal blank, whereby the cross-section of the roller-extruded profile (24) is essentially identical to a partial cross-section of the console (1), and
- Cutting the roller-extruded profile (24) into segments, whereby the length of each partial segment is equal to the height (h) of the console (1).

21. Method as in the preceding claim, **characterized in that** the roller-extruded profile (24) is double-rolled.

22. Method as in one of the preceding claims, **characterized in that** one or more holes (15, 16) are drilled into a bottom plate 14 of the console (1) once the segments have been cut off to attach the console (1) to the girder 2.

23. Method as in one of the preceding claims, **characterized in that** the profile (24) is combined by welding at least two individual roller-extruded profiles (21, 21') together and **in that** this welding takes place in particular before the roller-extruded profile (24) is divided into segments.

24. Method as in one of the preceding claims, **characterized in that** the composite profile (24) consists of two roller-extruded profiles (21, 21') abutting symmetrically against each other.

25. Method as in one of the preceding claims, **characterized in that** the roller-extruded profiles (21, 21') are mostly h-shaped.

26. Method as in one of the preceding claims, **characterized in that** at least one of the two surfaces (23) that are connected to each other by a welded seam (25) are made angular towards the facing surface (23, 23') before welding and in particular tapering at a blunt angle, so that at least one wedge-shaped welding seam (25) is produced in welding.

27. Method as in one of the preceding claims, **characterized in that** the welding seam (25) extends in a direction of the console (1) in which only little load is applied after attachment of the console (1) to the travel way girder (2) and the installation of the add-on part (4) on the console (1).

28. Method as in one of the preceding claims, **characterized in that** the width (b) of the console (1) between the surface of the console (1) in contact with the girder (2) and the surface of the console (1) in contact with the add-on part (4) is made with an excess dimension (ü) so that the console (1) may then be machined down to the desired dimension.

29. Method as in one of the preceding claims, **characterized in that** the connection point at the console (1) is machined mechanically before and/or after the attachment on the girder (2).

30. Method as in one of the preceding claims, **characterized in that** the material can be reduced by machining, in particular by grinding or drilling.

## Revendications

1. Console d'une voie de circulation pour un véhicule guidé, notamment pour un train à suspension magnétique, pour la connexion d'une poutre (2) avec au moins une pièce rapportée (3) ou une pièce fonctionnelle fixée à la poutre (2) au moyen de la console (1) pour porter et/ou guider le véhicule, **caractérisé en ce que** la console (1) comporte au moins une, de préférence deux traverses (5, 6), qui comportent en leur première extrémité une plaque d'assise avec des perforations (27) pour la connexion avec la poutre (2) et en leur deuxième extrémité un support disposé essentiellement dans le sens perpendiculaire à celui de l'extension des traverses (5, 6) et distancé de la poutre (2) avec des perforations (15, 17) pour le montage visé de la pièce rapportée (3) et que le support est une plaque de recouvrement (4) pour la formation d'une surface d'appui pour la pièce rapportée (3).

2. Console selon la revendication de brevet précédente, **caractérisée en ce que** la console (1) est réalisée à partir au moins d'un profilé laminé.

3. Console selon l'une quelconque des revendications de brevet précédentes, **caractérisée en ce que** la console (1) est réalisée à partir de plusieurs profilés laminés (21, 21') reliés par soudure.

4. Console selon l'une quelconque des revendications de brevet précédentes, **caractérisée en ce que** les traverses (5, 6) sont reliées en leur première et/ou en leur deuxième extrémité.

5. Console selon l'une quelconque des revendications de brevet précédentes, **caractérisée en ce que** l'épaisseur de paroi des profilés laminés (21, 21') est réduite dans la zone du futur point de soudure par rapport à celle du reste de la paroi.

6. Console selon l'une quelconque des revendications de brevet précédentes, **caractérisée en ce qu'**une plaque de recouvrement (4) disposée dans un sens essentiellement perpendiculaire à la traverse (5, 6) est disposée à chacune des traverses (5, 6).

7. Console selon l'une quelconque des revendications de brevet précédentes, **caractérisée en ce que** la plaque de recouvrement (4) comporte des saillies (14) comme surface d'appui.

8. Console selon l'une quelconque des revendications de brevet précédentes, **caractérisée en ce que** la plaque de recouvrement (4) est disposée en L, en T, en Z ou en U à la traverse (5, 6) ou aux traverses (5, 6).

9. Console selon l'une quelconque des revendications de brevet précédentes, **caractérisée en ce que** la traverse (5, 6) et/ou la plaque de recouvrement (4) comporte(nt) des perforations ou des filetages pour l'accueil de vis de fixation et/ou des boulons de force transversale pour les pièces rapportées (3).

10. Console selon l'une quelconque des revendications de brevet précédentes, **caractérisée en ce que** le matériau des traverses (5, 6) et/ou de la (des) plaque(s) de recouvrement est du métal usinable par enlèvement de copeaux et/ou du métal soudable, notamment de l'acier.

11. Console selon l'une quelconque des revendications de brevet précédentes, **caractérisée en ce que** la console (1) est fixée, notamment vissée ou tendue, à la poutre (2), notamment à un tirant d'ancrage (10, 11) disposé dans la poutre (2).

12. Console selon l'une quelconque des revendications de brevet précédentes, **caractérisée en ce que** les traverses (5, 6) sont dotées au moins d'une plaque d'assise (18) en leur première extrémité.

13. Console selon l'une quelconque des revendications de brevet précédentes, **caractérisée en ce que** la plaque d'assise (18) comporte des perforations, notamment des perforations de centrage pour la fixation avec un tirant d'ancrage (10, 11).

14. Voie de circulation pour un véhicule guidé, notamment pour un train à suspension magnétique, pour la connexion d'une poutre (2) avec au moins une pièce rapportée (3) ou une pièce fonctionnelle fixée à la poutre (2) au moyen d'une console (1) pour porter et/ou guider le véhicule, **caractérisée en ce que** la console (1) comporte au moins une, de préférence deux traverses (5, 6), qui sont reliées en leur première extrémité à la poutre (2) et qui, en leur deuxième extrémité, comportent un support disposé essentiellement dans le sens perpendiculaire à celui de l'extension des traverses (5, 6) et distancé de la poutre (2) pour le montage visé de la pièce rapportée (3), que le support est une plaque de recouvrement (4) pour la formation d'une surface d'appui pour la pièce rapportée (3), que des pièces rapportées sont disposées en grand nombre, l'une après l'autre, à la voie de circulation et que la distance entre deux consoles (1), dans le sens longitudinal de la voie de circulation, est essentiellement une part entière de la longueur de l'une des pièces rapportées (3).

15. Voie de circulation selon la revendication de brevet précédente, **caractérisée en ce que** la console (1) est réalisée à partir d'au moins un profilé laminé.

16. Voie de circulation selon l'une quelconque des revendications de brevet précédentes, **caractérisée en ce que** la console (1), notamment une plaque d'assise (18) de la console (1), est encastrée en béton dans la poutre (2).

17. Voie de circulation selon l'une quelconque des revendications de brevet précédentes, **caractérisée en ce qu'**au joint de deux pièces rapportées (3), une seule console (1) relie ces deux pièces rapportées (3) à la poutre (2), sachant que la première pièce rapportée (3) est reliée à la première traverse (5, 6) ou à la première plaque de recouvrement (4) et que la deuxième pièce rapportée (3) est reliée à la deuxième traverse (5, 6) ou à la deuxième plaque de recouvrement (4).

18. Voie de circulation selon l'une quelconque des revendications de brevet précédentes, **caractérisée en ce que** la pièce rapportée (3) est une pièce de section essentiellement en forme de caisson avec une surface décalée (24), une surface de guidage latéral (25) et une fixation de stator.

19. Voie de circulation selon l'une quelconque des revendications de brevet précédentes, **caractérisée en ce que** la console (1) est disposée à une poutre (2) réalisée en béton de ciment et de fibres.

20. Procédé pour la fabrication de consoles selon l'une quelconque des revendications de brevet 1 à 13 pour la fixation d'une pièce rapportée (3) à la poutre (2) d'un véhicule guidé par les étapes de travail :
■ Fabrication d'un laminé profilé continu (24), notamment par laminage à chaud d'une billette métallique, sachant que la section du profilé laminé continu (24) correspond essentiellement au moins à une partie de la section de la console (1) et
■ Fractionnement du profilé laminé continu (24) en fractions, sachant que la longueur de chaque fraction correspond à la hauteur (h) de la console (1).

21. Procédé selon la revendication de brevet précédente, **caractérisé en ce que** le profilé laminé continu (24) est doublement laminé.

22. Procédé selon l'une quelconque des revendications de brevet précédentes, **caractérisé en ce qu'**après le tronçonnage des fractions afférentes, un ou plusieurs trous (15, 16) est/sont effectué(s) dans une plaque d'assise (14) de la console (1) pour la fixation de la console (1) à la poutre (2).

23. Procédé selon l'une quelconque des revendications de brevet précédentes, **caractérisé en ce que le** laminé profilé continu (24) est assemblé par soudure de deux profilés laminés continus (21, 21') au moins et que ce soudage s'effectue notamment avant le fractionnement du profilé laminé continu (24) en fractions partielles.

24. Procédé selon l'une quelconque des revendications de brevet précédentes, **caractérisé en ce que** le profilé laminé continu (24) est assemblé à partir de deux profilés laminés continus (21, 21') s'aboutant symétriquement.

25. Procédé selon l'une quelconque des revendications de brevet précédentes, **caractérisé en ce que** les profilés laminés continus (21, 21') se présentent sous une forme essentiellement en h.

26. Procédé selon l'une quelconque des revendications de brevet précédentes, **caractérisé en ce que** l'une au moins des deux surfaces (23), qui sont reliées par un cordon de soudure (25), se présente avant le soudage sous une forme se prolongeant en angle, notamment en angle obtus, dans la direction de la surface opposée (23, 23'), si bien qu'il se forme au moins un cordon de soudure (25) cunéiforme lors du soudage.

27. Procédé selon l'une quelconque des revendications de brevet précédentes, **caractérisé en ce que** le cordon de soudure (25) s'étend dans un sens de la console (1), dans lequel, après la fixation de la console (1) au corps de la voie de circulation (2) et le montage de la pièce rapportée (4) à la console (1), il ne s'exerce qu'une charge faible

28. Procédé selon l'une quelconque des revendications de brevet précédentes, **caractérisé en ce que** la largeur (b) de la console (1) entre la surface de la console (1), qui repose sur la poutre (2), et la surface de la console (1), sur laquelle repose la pièce rapportée (4), se constitue lors du laminage du profilé avec un écart de cote supérieur (ü), si bien que la console (1) peut être usinée ultérieurement en vue de la réduction à la cote souhaitée.

29. Procédé selon l'une quelconque des revendications de brevet précédentes, **caractérisé en ce que** le point de jonction à la console (1) est usiné par voie mécanique avant et/ou après le montage rapporté à la poutre (2).

30. Procédé selon l'une quelconque des revendications de brevet précédentes, **caractérisé en ce que** le matériau est travaillé par enlèvement, notamment par fraisage ou perçage.
